# FASCICULE DE BREVET EUROPEEN

(11) **EP 0 038 226 B1**
(45) Date de publication et mention de la délivrance du brevet: **28.09.1983**
(21) Numéro de dépôt: 81400085.7
(22) Date de dépôt: 22.01.1981
(51) Int. Cl.: E05B 47/00, E05B 65/19

(54) **Mécanisme de serrure électrique pour la porte de coffre d'un véhicule automobile**
Elektrischer Schlossmechanismus für Kraftfahrzeug-Kofferraumdeckel
Electric locking mechanism for an automotive vehicle's boot lid

(30) Priorité: 14.04.1980 FR 8008259
(43) Date de publication de la demande: 21.10.1981
(73) Titulaire: REGIE NATIONALE DES USINES RENAULT, 92109 Boulogne-Billancourt (FR)
(72) Inventeur: Bellot, Dominique, F-92500 Rueil (FR); Barre, Michel, F-92370 Chaville (FR)
(74) Mandataire: Zumstein jun., Fritz (DE)

## Description

La présente invention se rapporte à un mécanisme de serrure électrique pour le verrouillage et le déverrouillage asservis de la porte de coffre ou du hayon d'un véhicule automobile, au moyen d'un pène motorisé verrouillant une gâche à la fermeture de la porte.

Les dispositifs connus utilisent soit une gâche motorisée, soit un pène motorisé pour le verrouillage de la serrure.

S'agissant d'une gâche motorisée, cette dernière est disposée par exemple sur la caisse du véhicule et est reliée au moteur tandis que le pêne se trouve sur le battant de porte ou sur le hayon.

Pour condamner la serrure dans sa position verrouillée il faut adjoindre au pène un levier de condamnation actionné séparément par un électroaimant, ce qui nécessite l'utilisation d'un second organe moteur et pose des problèmes de cablage supplémentaires pour alimenter la porte articulée sur la carrosserie du véhicule.

Par ailleurs, le verrouillage électrique de la gâche n'a lieu qu'après l'enclenchement préalable du pène, ce qui s'obtient par la fermeture manuelle de la porte, avant la compression du joint d'étanchéité.

D'autres dispositifs plus sommaires se contentent de décondamner électriquement le pêne, le déverrouillage de la gâche en vue de l'ouverture de la porte se faisant manuellement, ainsi que son verrouillage à la fermeture.

Par ailleurs, en cas de défaillance du circuit électrique, il n'est pas toujours prévu de pouvoir intervenir sur une commande mécanique manuelle de secours.

La présente invention a pour but de pallier les inconvénients précédents et de réaliser un mécanisme de verrouillage et de déverrouillage à commande entièrement électrique utilisant un seul organe moteur disposé de façon rationnelle et économique sur la caisse du véhicule et doublé d'une commande mécanique classique permettant de pouvoir continuer à utiliser la serrure de manière classique en cas de panne de l'installation électrique.

L'automatisme a été suffisamment poussé pour déclencher le verrouillage de la gâche puis la condamnation du pène à la fermeture dès que le rabattement de la porte est détecté, avant la compression du joint d'étanchéité, ce qui procure à la manoeuvre une duceur de fonctionnement remarquable en supprimant l'enclenchement manuel préalable du pène.

A cet effet, l'invention a donc pour objet un mécanisme de serrure électrique du type ci- dessus caractérisé en ce que le battant de la porte supporte la gâche fixe et la caisse supporte l'organe moteur comprenant un moteur électrique commandé à distance par impulsions et susceptible de faire pivoter en séquences le pène rotatif et le levier de condamnation qui lui est associé au moyen de deux biellettes débrayables actionnées par l'arbre de sortie du moteur, à la manière d'un vilebrequin, afin d'assurer automatiquement et successivement pour un demi-tour de l'arbre de sortie de moteur le verrouillage de la gâche et la condamnation de pène à la fermeture de la porte puis la décondamnation et le déverrouillage à l'ouverture au cours du demi-tour suivant, effectué dans le même sens de rotation de l'arbre de sortie du moteur.

Le moteur utilise des pistes conductrices pour effectuer un demi-tour à chaque impulsion électrique de commande selon deux positions d'arrêt stables correspondant respectivement au verrouillage et au déverrouillage de la serrure.

Les impulsions électriques peuvent être données soit de l'intérieur du véhicule soit de l'extérieur, d'une part à la fermeture par un contacteur détectant la présentation correcte de la gâche après le rabattement de la porte et d'autre part à l'ouverture par un contacteur actionné par la manoeuvre du bouton de commande extérieure de la porte.

En outre, une barrette reliant le bouton d'ouverture extérieure de la porte au levier de condamnation permet de déverrouiller manuellement la serrure en cas de défaillance du circuit électrique.

La description qui suit d'un mode de réalisation de l'invention donné à titre d'exemple fait référence au dessin annexé sur lequel:
- la figure 1 montre en coupe, selon la ligne I de la figure 2, l'implantation de la serrure sur les parties fixe et mobile de la carrosserie.
- la figure 2 est une vue prise de l'intérieur du véhicule, suivant la flèche Il de la figure 1.
- les figures 3 à 6 illustrent les différentes phases de fonctionnement du mécanisme de verrouillage et de condamnation.

On reconnait sur les figures 1 et 2 la partie arrière d'un véhicule automobile comprenant une porte de coffre ou un hayon 1 susceptible d'être verrouillé sur la caisse fixe 2 délimitant le coffre, après écrasement d'un joint d'étanchéité 3.

La gâche 4 de la serrure, de type étrier et munie d'un cône de centrage 5 est montée sous la poutre creuse 6 du caisson formant la partie postérieure de la porte, tandis qu'un organe motorisé compact 7 de la serrure électrique est fixé à l'intérieur du coffre, sur une seconde poutre creuse 8 bordant la jupe arrière du véhicule, par l'intermédiaire d'une platine 9 supportant la pièce complémentaire 10 du cône de centrage et les différents composants de l'ensemble motorisé, à savoir; un moteur électrique 11 équipé d'un réducteur de vitesse et alimenté au moyen de plusieurs pistes conductrices, non visibles sur les figures mais faisant partie intégrante du bloc moteur représenté et un pène 12 rotatif du type à fourche 13 pour l'accrochage de l'étrier 14 de la gâche en vue de son verrouillage, le pène pouvant à son tour être condamné par un levier 15 pivotant, dit de condamnation, agissant à la manière d'un cliquet 16 sur le contour extérieur du pène formant rochet.

Le pène 12 et son levier de condamnation 15 sont soumis aux actions de deux ressorts de rappels respectifs non représentés, de telle sorte que le pène tende à revenir automatiquement vers sa position d'ouverture ou de libération de la gâche représentés sur la figure 2, tandis que le levier est constraint constamment contre la came 17 du profil extérieur du pène.

La pène et son levier de condamnation sont reliés à l'arbre de sortie 18 du moteur par l'intermédiaire de deux biellettes 19, 20 ajourées par des glissières 21, 22 pour permettre le coulissement des pions d'entraine- ment respectifs 23, 24 du pène et du levier pendant les courses mortes des biellettes.

Comme on le voit sur la figure 1, les pions 23, 24 d'entrainement sont reliés au pêne et au levier de condamnation au moyen de deux entretoises 25, 26 déportant le mouvement des biellettes vers une zone extérieure plus dégagée.

Les autres extrémités des biellettes sont articulées sur deux manivelles 27, 28 superposées, schématisées sur la figure 2 en une seule barrette, reliant les articulations 29, 30 de la biellette de verrouillage 19 et de la biellette de condamnation 20.

Ces manivelles excentrent l'arbre de sortie 18 du moteur de manière à transmettre aux biellettes les mouvements d'un vilebrequin transformant le mouvement circulaire continu en mouvements rectilignes alternatifs.

Par ailleurs, le levier de condamnation 20 est relié au levier de sortie 31 du bouton 32 de commande d'ouverture extérieure du coffre par l'intermédiaire d'une barrette 33 schématisée par un trait mixte afin d'actionner manuellement le levier de condamnation 20 en vue de la libération de la gâche, en cas de défaillance du circuit électrique.

Un premier contacteur 34 solidaire de la caisse et disposé au voisinage du pène détecte la position de la gâche 4 lorsqu'elle arrive sur la trajectoire circulaire de la fourche 13 du pène, au moyen d'une came de déclenchement solidaire de la porte et schématisée en 35 sur la figure 2.

On pourrait aussi utiliser un contacteur de feuillure. Ce contacteur envoie une impulsion au moteur électrique 11 pour commander le verrouillage et la condamnation de la serrure.

Un second contacteur 36 est fixé sur la trajectoire du levier 3T du bouton d'ouverture extérieure pour envoyer une impulsion propre à commander au moteur la décondamnation du pène et le déverrouillage de la gâche en vue de l'ouverture de la porte.

Pour plus de clarté, on a volontairement représenté les biellettes de la figure 1 dans les positions correspondant à celles de la figure 5, c'est à dire porte fermée et verrouillée, bien que la figure 1 montre la porte ouverte.

La serrure électrique selon l'invention fonctionne de la façon suivante, en référence aux figures 3 à 6.

Lorsque la porte est ouverte, les pièces du mécanisme se trouvent dans les positions représentées sur la figure 3.

Lorsque l'utilisateur rabat sans claquement la porte de coffre ou le hayon du véhicule, cette dernière amène la gâche 4 sur la trajectoire de la fourche 13 du pène, avant même que le joint d'étanchéité du coffre ne soit comprimé. Cette position est détectée par le contacteur 34 qui envoie une impulsion électrique du moteur. L'action manuelle est alors prise en ralais par la motorisation de la serrure. Par l'intermédiaire des pistes conductrices appropriées, lé moteur effectue un demi-tour pour passer de la position de la figure 3 a celle de la figure 5, ces deux figures correspondant aux deux positions stables du moteur, via la figure 4 intermédiaire qui représente une position transitoire.

En partant de la figure 3, le premier quart de tour du moteur a pour effet de faire pivoter le pène 12 dans le sens indiqué à l'aide de la biellette 19, ce qui provoque le verrouillage de la gâche 4 en même temps que la compression du joint d'étanchéité. Le levier de condamnation 20, contraint par son ressort, glisse alors sur la came 17 du pène jusqu'à sa condamnation par le cliquet 16. Le mouvement du levier 15 est rendu libre grâce à la glissière 22 de la biellette de condamnation 20 qui est alors inopérante. La position de la figure 4 correspond donc au verrouillage de la gâche 4 et à la condamnation du pène 12.

Cependant, le moteur continue sa course d'un quart de tour pour amener les biellettes dans les positions de la figure 5 où elles s'immobilisent. Cette figure correspond également au verrouillage et à la condamnation de la serrure, mais cette dernière est prête à la réouverture par l'impulsion suivante, car le pion d'entrainement 24 du levier de condamnation 20 se trouve alors au fond de la glissière 22.

Sur une nouvelle impulsion envoyée soit de l'intérieur du véhicule par un contacteur disposé par exemple au tableau de bord soit par le contacteur 36 déclenché de l'extérieur au début de la course du bouton 32 d'ouverture du coffre, le moteur effectue un nouveau demi-tour dans le même sens de rotation que le précédent pour amener les billettes des positions de la figure 5 à celles de la figure 3 via la figure 6, autre position transitoire.

Dès que le moteur amorce sa course au-delà de la figure 5, la biellette de condamnation 20 fait pivoter le levier 15 correspondant qui libère le pène 12 sous l'effet de son ressort de rappel. Le mouvement du pène est rendu libre par l'existence de la glissière 21 de la biellette de verrouillage 19 et par le déplacement de cette dernière vers la droite de la figure 6. Comme on le comprend, la gâche 4 est alors déverrouillée et libérée de l'emprise de la fourche 13, la détente du joint d'étanchéité aidant à la libération.

Le passage à la figure 3, position stable, ramène le levier de condamnation 15 en contact avec le pène 12 tandis que le pion d'entrainement 23 du pène vient au fond de sa glissière 21, par le jeu des biellettes 20, 19. Comme pour la figure 6, la figure 3 correspond donc au déverrouillage de la serrure, mais de plus cette cernière est prête à la refermeture par une nouvelle impulsion selon le cycle précédemment décrit.

Comme on l'a vu, le fonctionnement électrique est doublé d'une commande mécanique de secours à partir du bouton 32 d'ouverture extérieure. De plus, la serrure peut fonctionner mécaniquement de façon classique, aussi bien à l'ouverture qu'à la fermeture par claquement de la porte. A cet effet, il est possible de débrayer la motorisation en désaccouplant les biellettes de verrouillage 19 et de condamnation 20 par la libération des pions d'entrainement 23, 24 à travers les boutonnières respectives 37, 38 des glissières 21, 22.

L'invention n'est pas limitée à la réalisation décrite mais englobe également les équivalents techniques simples procurant un fonctionnement analogue, l'étendu de la protection étant déterminée par la teneur des revendications.

## Revendications

1. Mécanisme de serrure électrique pour le verrouillage et le déverrouillage asservis de la porte de coffre ou du hayon d'un véhicule automobile, au moyen d'un pêne motorisé (12) verrouillant une gâche (4) à la fermeture de la porte, caractérisé en ce que le battant (1) de la porte supporte la gâche (4) fixe et la caisse (2) du véhicule supporte un organe moteur (7) comprenant un moteur électrique (11) commandé à distance par impulsions et susceptible de faire pivoter en séquences le pène rotatif (12) et le levier de condamnation (15) qui lui est associé au moyen de deux biellettes débrayables (19, 20) actionnées par l'arbre de sortie (18) du moteur (11), à la manière d'un vilebrequin, afin d'assurer automatiquement et successivement pour un demi-tour de l'arbre de sortie (18) du moteur (11) le verrouillage de la gâche (4) et la condamnation du pène (12) à la fermeture de la porte puis la décondamnation et le déverrouillage à l'ouverture au cours du demi-tour suivant, effectué dans le même sens de rotation de l'arbre desortie (18) du moteur (11).

2. Mécanisme selon la revendication 1, caractérisé en ce que le pène (12) et son levier de condamnation (15) sont montés pivotants sur une platine (9) fixée sur la caisse (2) du véhicule avec rappel par ressorts et sont reliés, par deux biellettes (19, 20) à glissières (21, 22) dans lesquelles peuvent coulisser les pions d'entrainement (23, 24) du pêne (12) et du levier de condamnation (15) pendant les courses mortes respectives des biellettes, (19, 20) à l'arbre de sortie (18) du moteur (11) par l'intermédiaire de deux manivelles superposées (27, 28) articulées sur les biellettes respectives (19, 20).

3. Mécanisme selon la revendication 1, caractérisé en ce qu'une impulsion commandant le verrouillage et la condamnation de la serrure est donnée par un contacteur (34) disposée au voisinage du pêne (12) et détectant la position de la gâche (4) lorsqu'elle arrive sur la trajectoire de la fourche (13) du pène, à la fermeture de la porte.

4. Mécanisme selon la revendication 1, caractérisé en ce qu'une impulsion commandant la décondamnation et le déverrouillage de la serrure est donnée par un contacteur (36) déclenché par la manipulation du bouton (32) d'ouverture extérieure de la porte.

5. Mécanisme selon la revendication 1, caractérisé en ce que le levier de condamnation (15) est en outre actionné manuellement en cas de défaillance de la commande électrique, au moyen d'une barrette (33) reliant ledit levier (15) au bouton (32) d'ouverture extérieure de la porte.

6. Mécanisme selon la revendication 2, caractérisé en ce que les glissières (21, 22) des biellettes présentent des boutonnières respectives (37, 38) pour l'engagement ou la libération des pions d'entrainements (23, 24) du pène (12) et du levier de condamnation (15).

## Claims

1. An electric lock-mechanism for locking and unlocking in a piloted manner the rear door or the trunk door of an automobile by means of a motorized lock bolt (12) which locks a catch (4) when the door is shut, characterized in that the door flap (1) carries the fixed catch (4), while the body (2) of the vehicle carries an actuating organ (7) comprising an electric motor (11) remotely controlled by pulses and adapted to displace angularly in sequence the rotatable bolt (12) and the blocking lever (15) associated thereto, by means of two unclutch- able rods (19, 20) actuated by the output shaft (18) of the motor (11), in a crank-like manner, so as to effect automatically and successively for a half-turn of the output shaft (18) of the motor (11) the locking of the catch (4) and the blocking of the bolt (12) when the door is closed and then the unblocking and unlocking during the following half-turn effected in the same direction of rotation of said output shaft (18) of the motor (11).

2. A mechanism according to claim 1, characterized in that the bolt (12) and its blocking lever (15) are pivotally mounted on a platen (9) attached to the body (2) of the vehicle and provided with return spring means, and are connected, by two rods (19, 20) provided with guide slotes (21, 22) wherein actuating studs (23, 24) of the bolt (12) and the blocking lever (15) are adapted to slide during the respective dead strokes of the rods (19, 20), to the output shaft (18) of the motor (11) by the intermediary of two superimposed cranks (27, 28) pivotally mounted on the respective rods (19, 20).

3. A mechanism according to claim 1, characterized in that a pulse triggering the locking and the blocking of the lock is supplied by a switch (34) mounted in the vicinity of the bolt (12) and adapted to detect the position of the catch when the latter reaches the path of the fork (13) of the bolt when the door is being closed.

4. A mechanism according to claim 1, characterized in that a pulse triggering the unblocking and unlocking of the lock is supplied by a switch (36) actuated by manipulating the outer opening button (32) of the door.

5. A mechanism according to claim 1, characterized in that the blocking lever (15) is further actuated manually in the case of a failure of the electric control system, by means of a bar (33) connecting said lever (15) to said outer door opening button (32).

6. A mechanism according to claim 2, characterized in that the guide slots (21, 22) of said rods are provided with respective recesses (37, 38) for engaging or disengaging said actuating studs (23, 24) of the bolt (12) and the blocking lever (15), respectively.

## Patentansprüche

1. Elektrischer Schlossmechanismus zum gesteuerten Verriegeln und Entriegeln der Tür des Gepäckraums eines Kraftfahrzeugs vermittels eines beim Schliessen der Tür ein Schliesselement (4) verriegelnden motorisierten Sperr-Riegels (12), dadurch gekennzeichnet, dass der Klappflügel (1) der Tür das ortsfeste Schliesselement (4) trägt und das Chassis (2) des Fahrzeugs ein Antriebsorgan (7) trägt, welches einen durch Impulse ferngesteurten Elektromotor (11) aufweist, der sequentiell den drehbaren Sperr-Riegel (12) und den dem selben zugeordneten Sicherungshebel (15) vermittels zweier durch die Abtriebswelle (18) des Motors (11) angetriebener auskuppelbarer Schubstangen (19, 20) kurbelwellenartig dreht, um automatisch und nacheinander bei jeder Haldrehung der Abtriebswelle (18) des Motors (11) die Verriegelung des Schliesselementes (4) und Sicherung des Sperr-Riegels (12) beim Schliessen der Tür, und sodann die Entsicherung und Entriegelung beim Oeffnen während der folgenden Halbdrehung zu bewirken, die im gleichen Drehsinn der Abtriebswelle (18) des Motors erfolgt.

2. Mechanismus nach Anspruch 1, dadurch gekennzeichnet, dass der Sperr-Riegel (12) und sein Sicherungshebel (15) schwenkbar mit zugeordneten elastischen Rückholmitteln auf einer am Chassis (2) des Fahrzeugs angebrachten Grundplatte (9) angeordnet und über zwei mit Gleitführungen (21, 22) versehene Schubstangen (19, 20) unter Zwischenschaltung zweier übereinander angeordneter, je an einer der Schubstangen (19, 20) mit der Abtriebswelle (18) des Motors (11) verbunden sind, wobei in diesen Gleitführungen die Antriebsnocken (23, 24) des Sperr-Riegels (12) und des Sicherungshebels (15) während der jeweiligen Leerlaufhubstrecken der Schubstangen (19,20) gleitbar angeordnet sind.

3. Mechanismus nach Anspruch 1, dadurch gekennzeichnet, dass eine die Verriegelung und Sicherung des Schlosses bewirkende Impulsion von einem Schalter (34) gegeben wird, der in Nähe des Sperr-Riegels (12) angeordnet ist und die Lage des Schliesselementes (4) abtastet, wenn das letztere beim Schliessen der Tür die Laufbahn der Gabel (13) des Sperr-Riegels erreicht.

4. Mechanismus nach Anspruch 1, dadurch gekennzeichnet, dass eine Impulsion zur Auslösung der Entsicherung und der Entriegelung des Schlosses von einem Schalter (36) gegeben wird, der durch die Betätigung des äusseren Oeffnungsknopfes (32) der Tür ausgelöst wird.

5. Mechanismus nach Anspruch 1, dadurch gekennzeichnet, dass der Sicherungshebel (15) ferner bei Ausfall der elektrischen Steuerung vermittels einer den genannten Hebel (15) mit dem äusseren Oeffnungsknopf der Tür vermittels einer den genannten Hebel (15) mit dem äusseren Oeffnungsknopf der Tür verbundenen Stange (33) manuell betätigbar ist.

6. Mechanismus nach Anspruch 2, dadurch gekennzeichnet, dass die Gleitführungen (21, 22) der Schubstangen jeweils Ausparengen (37, 38) zwecks Einführens oder Freisetzens der Antriebsnocken (23, 24) des Sperr-Riegels (12) und des Sicherungshebels (15) aufweisen.
